# EUROPÄISCHE PATENTSCHRIFT

(11) **EP 2 589 868 B1**
(45) Veröffentlichungstag und Bekanntmachung des Hinweises auf die Patenterteilung: **31.08.2016**
(21) Anmeldenummer: 12189554.4
(22) Anmeldetag: 23.10.2012
(51) Int. Cl.: F23D 14/02, F23D 14/60, F23N 1/02, F23N 3/08, F23N 5/18

(54) **Verfahren zum Betreiben eines Gasbrenners**
Method for operating a gas burner
Procédé destiné au fonctionnement d'un brûleur à gaz

(30) Priorität: 07.11.2011 DE 102011117736
(43) Veröffentlichungstag der Anmeldung: 08.05.2013
(73) Patentinhaber: Honeywell Technologies Sarl, 1180 Rolle (CH)
(72) Erfinder: Blaauwwiekel, Piet, 7841 EB Sleen, Drenthe (NL); Gankema, Erik G. E., 7895 TT Roswinkel (NL)
(74) Vertreter: Sturm, Christoph

(56) Entgegenhaltungen:
- EP-A1- 1 082 575
- DE-A1- 10 114 901
- DE-C1- 19 922 226

## Beschreibung

Die Erfindung betrifft ein Verfahren zum Betreiben eines Gasbrenners.

Aus der EP 1 944 550 A2 ist ein Verfahren zum Betreiben eines Gasbrenners bekannt, wobei dem Gasbrenner zur Verbrennung ein Gas-Verbrennungsluft-Gemisch zugeführt wird. Ein Lüfter bzw. ein Gebläse saugt hierzu Verbrennungsluft an, wobei mit dem angesaugten Verbrennungsluftstrom ein Gasstrom gemischt wird, der über eine Gasleitung und eine Gasdüse im Bereich der Verbrennungsluftleitung in den Verbrennungsluftstrom eingeleitet wird. Nach diesem Stand der Technik ist ein Sensor, der ein elektrisches bzw. elektronisches Messsignal bereitstellt, zwischen die den Gasstrom führende Gasleitung und die den Verbrennungsluft führende Verbrennungsluftleitung gekoppelt, wobei ein Regelgerät auf Grundlage des elektrischen bzw. elektronischen Messsignals des Sensor ein Stellsignal für ein der Gasleitung zugeordnetes Gasventil erzeugt, um dem Gasbrenner das Gas-Verbrennungsluft-Gemisch mit einem gewünschten Gas-Verbrennungsluft-Verhältnis im Sinne einer 1:1-Gas-Luft-Regelung bereitzustellen. Hierbei wird das dem Gasbrenner zur Verbrennung zuzuführende Gas-Verbrennungsluft-Gemisch derart beeinflusst, dass ein Druckverhältnis zwischen dem Gasdruck in der Gasleitung und dem Verbrennungsluftdruck in der Verbrennungsluftleitung 1:1 beträgt.

Aus der EP 2 090 827 A2 ist ebenfalls ein Verfahren zum Betreiben eines Gasbrenners bekannt, bei welchem das Regelgerät auf Grundlage eines elektrischen bzw. elektronischen Messsignals eines Sensors ein Stellsignal für ein einer Gasleitung zugeordnetes Gasventil erzeugt. Nach diesem Stand der Technik ist jedoch der das elektrische bzw. elektronische Messsignal bereitstellende Sensor nicht zwischen die Gasleitung und die Verbrennungsluftleitung gekoppelt, vielmehr greift nach diesem Stand der Technik der Sensor, der das elektrische bzw. elektronische Messsignal bereit stellt, einerseits an der Gasleitung und andererseits an einem Referenzdruck an, wobei der Referenzdruck vorzugsweise dem Verbrennungsluftdruck entspricht. Auch hierbei wird dem Gasbrenner ein Gas-Verbrennungsluft-Gemisch im Sinne einer 1:1-Gas-Luftregelung bereitgestellt, sodass demnach das Druckverhältnis zwischen dem Verbrennungsluftdruck und dem Gasdruck 1:1 beträgt.

Bei diesen aus dem Stand der Technik bekannten Verfahren zum Betreiben eines Gasbrenners, bei welchen das Regelgerät das Stellsignal für das Gasventil auf Grundlage eines elektrischen bzw. elektronischen Messsignals eines Sensors generiert, wird über den gesamten Modulationsbereich des Gasbrenners, also unabhängig von der Drehzahl des Lüfters, das Verhältnis von Gas und Verbrennungsluft im Gas-Verbrennungsluft-Gemisch konstant gehalten. Eine Modulation von 1 entspricht einer Volllastdrehzahl des Lüfters und eine Modulation von 5 entspricht 20% der Volllastdrehzahl des Lüfters. Wie bereits ausgeführt, wird nach dem Stand der Technik im gesamten Modulationsbereich das Verhältnis von Gas und Verbrennungsluft im Gas-Verbrennungsluft-Gemisch im Sinne einer 1:1 -Gas-Luftregelung konstant gehalten, wie z.B. in der DE 19922226 beschrieben.

DE 101 14 901 A1 betrifft ein Verfahren zur Einstellung der Luftzahl eines Gasbrenners. Nach diesem Stand der Technik werden Messwerte von drei Sensoren verwendet, nämlich ein Messwert eines Massestromsensors, welcher einen Gasmassestrom misst, ein Messwert eines Massenstromsensors, welcher einen Luftmassenstrom misst, sowie ein Messwert eines Sensors zur Messung der Viskosität des Gases, um Steuersignale zur Ansteuerung eines Dosierventils sowie eines Gebläses zu generieren und so die Luftzahl einzustellen.

Hiervon ausgehend liegt der Erfindung die Aufgabe zu Grunde, ein neuartiges Verfahren zum Betreiben eines Gasbrenners zu schaffen.

Diese Aufgabe wird durch ein Verfahren zum Betreiben eines Gasbrenners mit den Merkmalen des Anspruchs 1 gelöst.

Mit der hier vorliegenden Erfindung wird erstmals vorgeschlagen, bei einem Verfahren zum Betreiben eines Gasbrenners, bei welchem das Regelgerät die Stellgröße für das Gasventil abhängig vom einem elektrischen bzw. elektronischen Messsignal eines Sensors generiert, das Gas-Verbrennungsluft-Verhältnis des dem Gasbrenner zuzuführenden Gas-Verbrennungsluft-Gemischs abhängig von der Drehzahl des Lüfters und damit über den Modulationsbereich des Gasbrenners zu verändern, nämlich derart, dass bei relativ kleinen Drehzahlen des Lüfters im Vergleich zu relativ hohen Drehzahlen desselben der Gasanteil gegenüber dem Luftanteil im Gas-Verbrennungsluft-Gemisch verringert wird, sodass dasselbe ärmer an Gas wird. Das Messsignal wird dabei vom Sensor auf Grundlage einer Druckdifferenz zwischen einem Gasdruck und einem Verbrennungsluft druck generiert.

Dadurch ist es möglich, bei relativ kleinen Drehzahlen des Lüfters, also im Teillastbetrieb des Gasbrenners Gasemissionen, insbesondere NOx-Emissionen, zu verringern.

Nach einer ersten vorteilhaften Weiterbildung der Erfindung verändert hierzu das Regelgerät abhängig von der Drehzahl des Lüfters den Sollwert. Nach einer zweiten vorteilhaften Weiterbildung der Erfindung verändert hierzu das Regelgerät abhängig von der Drehzahl des Lüfters die Stellgröße.

Mit beiden vorteilhaften Weiterbildungen, die vorzugsweise alternativ, jedoch auch in Kombination miteinander eingesetzt werden können, kann die Veränderung der Zusammensetzung des Gas-Verbrennungsluft-Gemischs abhängig von der Drehzahl des Lüfters besonders einfach realisiert werden.

Bevorzugte Weiterbildungen der Erfindung ergeben sich aus den Unteransprüchen und der nachfolgenden Beschreibung. Nachfolgend werden Ausführungsbeispiele der Erfindung, ohne hierauf beschränkt zu sein, anhand der Zeichnung näher erläutert. In der Zeichnung zeigt:
- Fig. 1:: ein Blockschaltbild eines Gasbrenners;
- Fig. 2:: ein erstes Diagramm zur weiteren Verdeutlichung der Erfindung;
- Fig. 3: ein zweites Diagramm zur weiteren Verdeutlichung der Erfindung; und
- Fig. 4: ein drittes Diagramm zur weiteren Verdeutlichung der Erfindung.

Die hier vorliegende Erfindung betrifft ein Verfahren zum Betreiben eines Gasbrenners sowie ein Regelgerät für einen Gasbrenner.

Fig. 1 zeigt schematisiert einen Gasbrenner 10, wobei einer Brennkammer 11 des Gasbrenners 10 ein Gas-Verbrennungsluft-Gemisch zur Verbrennung zugeführt wird. Bei der Verbrennung des Gas-Verbrennungsluft-Gemischs in der Brennkammer 11 des Gasbrenners 10 bildet sich in der Brennkammer 11 eine Flamme 12 aus, in die ein Ionisationssensor 13 hineinragen kann, mithilfe dessen das Ausbilden der Flamme 12 in der Brennkammer 11 überwacht werden kann.

Das der Brennkammer 11 des IGasbrenners 10 zuzuführende Gas-Verbrennungsluft-Gemisch wird aus der Mischung eines Gasstroms mit einem Verbrennungsluftstrom gebildet, wobei ein Gebläse bzw. Lüfter 14 den Verbrennungsluftstrom über eine Verbrennungsluftleitung 15 ansaugt. Die Verbrennungsluft wird mit Gas gemischt, wobei das Gas über eine Gasleitung 16 in Richtung auf die Verbrennungsluftleitung 15 gefördert wird.

In die Gasleitung 16 ist ein Gasventil 17 integriert, wobei über das Gasventil 17 die Zusammensetzung des Gas-Verbrennungsluftgemischs eingestellt werden kann. Über den Lüfter 14 wird die Menge des dem Gasbrenner zuzuführenden Gas-Verbrennungsluft-Gemischs eingestellt.

Zusätzlich zum Gasventil 17 können in die Gasleitung 16 als Sicherheitsventile weitere Gasventile 18, 19 integriert sein.

Dem Gasbrenner 10 ist ein Regelgerät 20 zugeordnet, um den Betrieb des Gasbrenners 10 zu steuern und/oder zu regeln. Hierzu wird so vorgegangen, dass das Gasregelgerät 20 auf Grundlage einer Regelabweichung zwischen einem Ist-Wert und einem Soll-Wert eine Stellgröße für das den Gasstrom beeinflussende Gasventil 17 ermittelt, nämlich für einen Aktuator 21 des Gasventils 17, um dem Gasbrenner 11 das Gas-Verbrennungsluft-Gemisch mit einer gewünschten Zusammensetzung bzw. einem gewünschten Gas-Verbrennungsluft-Verhältnis bereit zu stellen. Der Ist-Wert, auf Grundlage dessen das Gasregelgerät 20 die Stellgröße für den Aktuator 21 des Gasventils 17 generiert, wird von einem Sensor 23 bereitgestellt, der ein elektrisches bzw. elektronisches Messsignal auf Grundlage einer Druckdifferenz zwischen einem Gasdruck und einem Verbrennungsluftdruck generiert. Hierzu greift der Sensor 23 im bevorzugten Ausführungsbeispiel der Fig. 1 einerseits an der Gasleitung 16, in welcher der Gasdruck herrscht, und andererseits an einem Referenzpunkt, an welchem ein Referenzdruck herrscht, an, wobei der Referenzdruck dem Verbrennungsluftdruck entspricht. Das vom Sensor 23 bereitgestellte, elektrische bzw. elektronische Messsignal bzw. der von demselben bereitgestellte Ist-Wert entspricht demnach einer aktuellen Druckdifferenz zwischen dem tatsächlichen Verbrennungsluftdruck und dem tatsächlichen Gasdruck, wobei das Regelgerät 20 diesen Ist-Wert mit einem entsprechenden Soll-Wert vergleicht und auf Grundlage der Regelabweichung zwischen dem Ist-Wert und dem Soll-Wert die Stellgröße für den Aktuator 21 des Gasventils 17 erzeugt.

Fig. 1 kann weiterhin entnommen werden, dass das Regelgerät 20 weiterhin eine Stellgröße für einen Aktuator 22 des Lüfters 14 erzeugt, um die Drehzahl des Lüfters 14 zu beeinflussen. Innerhalb eines definierten Modulationsbereichs des Gasbrenners 10 kann die Drehzahl des Lüfters 14 variiert werden, wobei eine Modulation von 1 der Volllastdrehzahl des Lüfters 14 und eine Modulation von 5 20% der Volllastdrehzahl des Lüfters entspricht.

Das Regelgerät 20 verändert abhängig von der Drehzahl des Lüfters 14 das Gas-Verbrennungsluft-Verhältnis des Gas-Verbrennungsluft-Gemischs derart, dass bei relativ kleinen Drehzahlen des Lüfters 14 im Vergleich zu relativ hohen Drehzahlen desselben der Gasanteil gegenüber dem Luftanteil im Gas-Verbrennungsluft-Gemisch verringert wird, sodass das Gas-Verbrennungsluft-Gemisch ärmer an Gas wird. Demnach ist über den Modulationsbereich des Gasbrenners 10 die Zusammensetzung des Gas-Verbrennungsluft-Gemischs nicht konstant, vielmehr wird die Zusammensetzung des Gas-Verbrennungsluft-Gemischs über den Modulationsbereichs des Gasbrenners verändert, nämlich derart, dass bei relativ kleinen Drehzahlen des Lüfters 14 dasselbe ärmer an Gas wird.

Nach einer ersten Variante der Erfindung kann hierzu das Regelgerät 20 abhängig von der Drehzahl des Lüfters 14 den Soll-Wert, der mit dem vom Sensor 23 bereitgestellten Ist-Wert verglichen wird, verändern. Nach einer zweiten Variante kann hierzu das Regelgerät 20 abhängig von der Drehzahl des Lüfters die Stellgröße für den Aktuator 21 des Gasventils 17 verändern.

Nach einer vorteilhaften Variante der Erfindung wird mithilfe des Regelgeräts 20 dann, wenn die Drehzahl des Lüfters 14 größer als ein Grenzwert ist, eine 1:1-Gas-Luft-Regelung bereitgestellt, also bei einem Druckverhältnis von Gasdruck zu Verbrennungsluftdruck von 1:1, sodass demnach durch den vorzugsweise als Anemometer ausgebildeten Sensor 23 kein Massenstrom fließt.

Bei einem Druckverhältnis von 1:1 zwischen dem Gasdruck und dem Verbrennungsluftdruck beträgt der Ist-Wert demnach Null, wobei das Regelgerät 20 den Aktuator 21 des Gasventils 17 derart ansteuert, dass der vom Sensor 23 gemessene Ist-Wert Null beträgt, also dem entsprechenden Soll-Wert entspricht.

Dann hingegen, wenn die Drehzahl des Lüfters 14 kleiner als der Grenzwert ist, wird mithilfe des Regelgeräts 20 eine 1:N-Gas-Luftregelung bereitgestellt mit einem Verhältnis von Gasdruck zu Verbrennungsluftdruck von 1:N, wobei N größer 1 ist. Hierzu kann, wie bereits ausgeführt, abhängig von der Drehzahl des Lüfters 14 entweder der Soll-Wert für das Regelgerät 20 oder die Stellgröße für den Aktuator 21 des Gasventils 17 angepasst werden.

Der Grenzwert für die Drehzahl des Lüfters 14, ab dessen Unterschreiten die 1:1-Gas-Luftregelung verlassen und der Gasanteil des Gas-Verbrennungsluft-Gemischs gegenüber dem Luftanteil desselben verringert wird, liegt insbesondere zwischen 20% und 50% der Volllastdrehzahl des Lüfters 14, also zwischen einer Modulation von 5 und 2. Besonders bevorzugt ist eine Variante der Erfindung, in welcher der Grenzwert für die Drehzahl des Lüfters 14, ab dessen Unterschreiten auf die 1:N-Gas-Luftregelung gewechselt wird, zwischen 30% und 40% der Volllastdrehzahl des Lüfters 14 liegt.

Dann, wenn das Regelgerät 20 bei Unterschreiten des Grenzwerts für den Lüfter 14 den Soll-Wert verändert, wird nicht mehr auf einen Nulldurchfluss am Sensor 23 geregelt, sondern auf einen Durchfluss ausgehend vom Referenzpunkt in Richtung auf die Gasleitung 16, also auf einen negativen Wert.

Dann, wenn das Regelgerät 20 bei Unterschreiten des Grenzwerts für die Drehzahl des Lüfters 14 die Stellgröße für den Aktuator 21 des Gasventils 17 anpasst, wird die eigentlich für die 1:1-Gas-Luft-Regelung generierte Stellgröße mit einem negativen Offset-Wert verrechnet, um den Gasanteil zu verringern.

Dann, wenn die Drehzahl des Lüfters 14 größer als der Grenzwert ist, stellt das Regelgerät über die Stellgröße für den Aktuator 21 des Gasventils 17 ein Gas-Verbrennungsluft-Gemisch mit einem Gas-Verbrennungsluft-Verhältnis bereit, welches im Gasbrenner 10, nämlich in der Brennkammer 11 desselben, eine Verbrennung insbesondere mit einer Luftzahl von 1,20 bis 1,25 gewährleistet.

Unterhalb dieses Grenzwerts stellt das Regelgerät 20 über die Stellgröße für den Aktuator 21 des Gasventils 17 ein Gas-Verbrennungsluft-Gemisch mit einem Gas-Verbrennungsluft-Verhältnis bereit, welches eine Verbrennung in der Brennkammer 11 des Gasbrenners 10 insbesondere mit einer Luftzahl zwischen 1,35 und 1,40 gewährleistet.

Fig. 2 bis 4 zeigen Diagramme zur weiteren Verdeutlichen der Erfindung, wobei in Fig. 2 bis 4 über der Drehzahl n des Lüfters 14 jeweils ein Soll-Wert Δp_{SOLL} für die Druckdifferenz zwischen dem Gasdruck und dem Verbrennungsluftdruck ausgetragen ist, der zur Bestimmung der Stellgröße für den Aktuator 21 des Gasventils 17 verwendet wird. In Fig. 2 bis 4 ist jeweils oberhalb eines Grenzwerts n_{G} für die Drehzahl n des Lüfters 14 dieser Soll-Wert Δp_{SOLL} Null, sodass dann, wenn die Drehzahl des Lüfters 14 größer als der Grenzwert n_{G} ist, eine 1:1-Gas-Luft-Regelung mit einem Verhältnis von Gasdruck zu Verbrennungsluftdruck von 1:1 bereit gestellt wird. Unterhalb des Grenzwerts n_{G} für die Drehzahl n des Lüfters 14 wird in Fig. 2 bis 4 dieser Soll-Wert Δp_{SOLL} reduziert, nämlich in Fig. 2 einfach und stufenartig, in Fig. 3 mehrfach und stufenartig und in Fig. 4 kontinuierlich, nämlich linear.

Die obigen Anpassungen können analog auch dann zum Einsatz kommen, wenn abhängig von der Drehzahl des Lüfters 14 die Stellgröße für den Aktuator 21 des Gasventils 17 verändert wird.

### Bezugszeichenliste

- 10: Gasbrenner
- 11: Brennkammer
- 12: Flamme
- 13: Ionisationssensor
- 14: Lüfter
- 15: Verbrennungsluftleitung
- 16: Gasleitung
- 17: Gasventil
- 18: Gasventil
- 19: Gasventil
- 20: Regelgerät
- 21: Aktuator
- 22: Aktuator
- 23: Sensor

## Patentansprüche

1. Verfahren zum Betreiben eines Gasbrenners (10), wobei dem Gasbrenner (10) ein Gas-Verbrennungsluft-Gemisch zur Verbrennung im Gasbrenner (10) derart zugeführt wird, dass ein von einem Lüfter (14) angesaugter Verbrennungsluftstrom mit einem Gasstrom gemischt und das resultierende Gas-Verbrennungsluft-Gemisch dem Gasbrenner (10) zugeführt wird, wobei hierzu ein Regelgerät (20) auf Grundlage einer Regelabweichung zwischen einem Ist-Wert, den ein an einer den Gastrom führenden Gasleitung (16) angreifender, ein elektrisches bzw. elektronisches Messsignal bereitstellender Sensor (23) erfasst, und einem entsprechenden Soll-Wert eine Stellgröße für ein den Gastrom beeinflussendes Gasventil (17) ermittelt, und wobei das Gasventil (17) abhängig von dieser Stellgröße verstellt wird, um dem Gasbrenner (10) das Gas-Verbrennungsluft-Gemisch mit einem gewünschten Gas-Verbrennungsluft-Verhältnis bereitzustellen, wobei das Regelgerät (20) abhängig von einer Drehzahl des Lüfters (14) das Gas-Verbrennungsluft-Verhältnis des Gas-Verbrennungsluft-Gemischs derart verändert, dass bei relativ kleinen Drehzahlen des Lüfters (14) im Vergleich zu relativ hohen Drehzahlen des Lüfters (14) der Gasanteil gegenüber dem Luftanteil verringert wird, sodass das Gas-Verbrennungsluft-Verhältnis ärmer an Gas wird, wobei der Ist-Wert einer Druckdifferenz zwischen einem Gasdruck und einem Verbrennungsluftdruck verwendet wird.

2. Verfahren nach Anspruch 1, wobei das Regelgerät (20) hierzu abhängig von der Drehzahl des Lüfters (14) den Soll-Wert verändert.

3. Verfahren nach Anspruch 1 oder 2, wobei das Regelgerät (20) hierzu abhängig von der Drehzahl des Lüfters (14) die Stellgröße verändert.

4. Verfahren nach einem der Ansprüche 1 bis 3, wobei dann, wenn die Drehzahl des Lüfters (14) größer als ein Grenzwert ist, das Regelgerät (20) eine 1:1-Gas-Luft-Regelung mit einem Verhältnis von Gasdruck zu Verbrennungsluftdruck von 1:1 bereitstellt.

5. Verfahren nach Anspruch 4, wobei dann, wenn die Drehzahl des Lüfters (14) größer als der Grenzwert ist, das Regelgerät (20) ein Gas-Verbrennungsluft-Gemisch mit einem Gas-Verbrennungsluft-Verhältnis bereitstellt, welches eine Verbrennung im Gasbrenner (10) mit einer Luftzahl zwischen 1,20 und 1,25 gewährleistet.

6. Verfahren nach Anspruch 4, wobei dann, wenn die Drehzahl des Lüfters (14) kleiner als der Grenzwert ist, das Regelgerät (20) eine 1 :N-Gas-Luft-Regelung mit einem Verhältnis von Gasdruck zu Verbrennungsluftdruck von 1 :N, N>1 bereitstellt.

7. Verfahren nach Anspruch 4, wobei dann, wenn die Drehzahl des Lüfters (14) kleiner als der Grenzwert ist, das Regelgerät (20) ein Gas-Verbrennungsluft-Gemisch mit einem Gas-Verbrennungsluft-Verhältnis bereitstellt, welches eine Verbrennung im Gasbrenner (10) mit einer Luftzahl zwischen 1,35 und 1,40 gewährleistet.

8. Verfahren nach einem der Ansprüche 2 bis 7, wobei das Regelgerät (20) abhängig von der Drehzahl des Lüfters (14) den Soll-Wert und/oder die Stellgröße kontinuierlich verändert.

9. Verfahren nach einem der Ansprüche 2 bis 7 wobei das Regelgerät (20) abhängig von der Drehzahl des Lüfters (14) den Soll-Wert und/oder die Stellgröße einfach oder mehrfach stufenartig verändert.

## Claims

1. Method for operating a gas burner (10), wherein a gas/combustion air mixture is fed to the gas burner (10) for combusting in said gas burner (10) in such a way that a combustion air flow, which is inducted by a fan (14), is mixed with a gas flow and the resulting gas/combustion air mixture is fed to the gas burner (10), wherein to this end a control device (20), on the basis of a control deviation between an actual value, which is recorded by a sensor (23) providing an electrical or electronic measurement signal and acting on a gas line (16) which carries the gas flow, and a corresponding reference value, determines a manipulated variable for a gas valve (17) which influences the gas flow, and wherein the gas valve (17) is adjusted in dependence upon this manipulated variable in order to make available to the gas burner (10) the gas/combustion air mixture with a desired gas/combustion air ratio, wherein the control device (20) alters the gas/combustion air ratio of the gas/combustion air mixture in dependence upon a rotational speed of the fan (14) in such a way that at relatively low rotational speeds of the fan (14) in comparison to relatively high rotational speeds of the fan (14) the gas proportion is reduced in relation to the air proportion so that the gas/combustion air ratio becomes leaner in gas, wherein the actual value of a pressure difference between a gas pressure and a combustion air pressure is used.

2. Method according to Claim 1, wherein to this end the control device (20) alters the reference value in dependence upon the rotational speed of the fan (14).

3. Method according to Claim 1 or 2, wherein to this end the control device (20) alters the manipulated variable in dependence upon the rotational speed of the fan (14).

4. Method according to one of Claims 1 to 3, wherein when the rotational speed of the fan (14) is higher than a limit value, the control device (20) provides a 1:1 gas/air control with a ratio of gas pressure to combustion air pressure of 1:1.

5. Method according to Claim 4, wherein when the rotational speed of the fan (14) is higher than the limit value, the control device (20) provides a gas/combustion air mixture with a gas/combustion air ratio which ensures a combustion in the gas burner (10) with an air ratio of between 1.20 and 1.25.

6. Method according to Claim 4, wherein when the rotational speed of the fan (14) is lower than the limit value, the control device (20) provides a 1:N gas/air control with a ratio of gas pressure to combustion air pressure of 1:N, with N>1.

7. Method according to Claim 4, wherein when the rotational speed of the fan (14) is lower than the limit value, the control device (20) provides a gas/combustion air mixture with a gas/combustion air ratio which ensures a combustion in the gas burner (10) with an air ratio of between 1.35 and 1.40.

8. Method according to one of Claims 2 to 7, wherein the control device (20) continuously alters the reference value and/or the manipulated variable in dependence upon the rotational speed of the fan (14).

9. Method according to one of Claims 2 to 7, wherein the control device (20) alters the reference value and/or the manipulated variable in a single step or in multiple steps in dependence upon the rotational speed of the fan (14).

## Revendications

1. Procédé de mise en fonctionnement d'un brûleur à gaz (10), dans lequel un mélange de gaz et d'air de combustion destiné à être soumis à une combustion dans le brûleur à gaz (10) est délivré au brûleur à gaz (10) de manière à ce qu'un flux d'air de combustion aspiré par un ventilateur (14) soit mélangé à un flux de gaz et à ce que le mélange de gaz et d'air de combustion qui en résulte est délivré au brûleur à gaz (10), dans lequel un appareil de régulation (20) détecte à cet effet, sur la base d'un écart de régulation entre une valeur instantanée, détectée par un capteur (23) en prise sur une conduite de gaz (16) acheminant un flux de gaz, et fournissant un signal de mesure électrique ou électronique, et une valeur nominale correspondante, détermine une grandeur de réglage pour une soupape de gaz (17) agissant sur un flux de gaz, et dans lequel la soupape de gaz (17) est réglée en fonction de ladite grandeur de mesure afin de fournir au brûleur à gaz (10) le mélange de gaz et d'air de combustion ayant un rapport gaz-air de combustion souhaité, dans lequel l'appareil de régulation (20) modifie le rapport gaz-air de combustion du mélange gaz-air de combustion en fonction de la vitesse de rotation du ventilateur (14) de telle manière que, lorsque la vitesse de rotation du ventilateur (14) est relativement faible par comparaison à des vitesses de rotation relativement élevées du ventilateur (14), la proportion de gaz par rapport à la proportion d'air soit réduite de manière à ce que le rapport gaz-air de combustion soit plus pauvre en gaz, dans lequel la valeur instantanée de la différence de pression entre une pression de gaz et une pression d'air de combustion est utilisée.

2. Procédé selon la revendication 1, dans lequel l'appareil de régulation (20) modifie à cet effet la valeur nominale en fonction de la vitesse de rotation du ventilateur (14).

3. Procédé selon la revendication 1 ou 2, dans lequel l'appareil de régulation (20) modifie à cet effet la grandeur de régulation nominale en fonction de la vitesse de rotation du ventilateur (14).

4. Procédé selon l'une quelconque des revendications 1 à 3, dans lequel l'appareil de régulation (20) fournit une régulation gaz-air de 1:1 ayant un rapport de la pression de gaz à la pression d'air de combustion de 1:1 lorsque la vitesse de rotation du ventilateur (14) est supérieure à une valeur limite.

5. Procédé selon la revendication 4, dans lequel l'appareil de régulation (20) fournit une régulation gaz-air de combustion ayant un rapport gaz-air de combustion qui garantit une combustion dans le brûleur à gaz (10) correspondant à un indice d'air compris entre 1,20 et 1,25 lorsque la vitesse de rotation du ventilateur (14) est supérieure à la valeur limite.

6. Procédé selon la revendication 4, dans lequel l'appareil de régulation (20) fournit une régulation gaz-air de 1:N ayant un rapport de la pression de gaz à la pression d'air de combustion de 1:N, avec N>1, lorsque la vitesse de rotation du ventilateur (14) est inférieure à la valeur limite.

7. Procédé selon la revendication 4, dans lequel l'appareil de régulation (20) fournit un mélange gaz-air de combustion ayant un rapport gaz-air de combustion qui garantit une combustion dans le brûleur à gaz (10) avec un indice d'air compris entre 1,35 et 1,40 lorsque la vitesse de rotation du ventilateur (14) est inférieure à la valeur limite.

8. Procédé selon l'une quelconque des revendications 2 à 7, dans lequel l'appareil de régulation (20) modifie en continu la valeur nominale et/ou la grandeur de réglage en fonction de la vitesse de rotation du ventilateur (14).

9. Procédé selon l'une quelconque des revendications 2 à 7, dans lequel l'appareil de régulation (20) modifie la valeur nominale et/ou la grandeur de réglage en une seule fois ou plusieurs fois pas à pas en fonction de la vitesse de rotation du ventilateur (14).
